# EUROPÄISCHE PATENTSCHRIFT

(11) **EP 0 782 403 B1**
(45) Veröffentlichungstag und Bekanntmachung des Hinweises auf die Patenterteilung: **26.08.1998**
(21) Anmeldenummer: 95931153.1
(22) Anmeldetag: 15.09.1995
(51) Int. Cl.: A45D 44/12

(54) **SCHUTZRINNE BEI DER DAUERWELLENBEHANDLUNG**
FACE PROTECTOR FOR PERMANENT WAVING
PROTEGE-VISAGE S'UTILISANT LORS DE LA REALISATION D'UNE PERMANENTE

(30) Priorität: 23.09.1994 DE 4433956
(43) Veröffentlichungstag der Anmeldung: 09.07.1997
(73) Patentinhaber: Van Den Bosch, Wolfgang, 48165 Münster (DE); König, Udo, 48165 Münster (DE)
(72) Erfinder: VAN DEN BOSCH, Maria, 48165 Münster (DE)
(74) Vertreter: Habbel, Hans-Georg, Dipl.-Ing.
(86) Internationale Anmeldenummer: DE9501283
(87) Internationale Veröffentlichungsnummer: WO9608982

(56) Entgegenhaltungen:
- DE-A- 3 300 334
- DE-A- 3 639 961
- GB-A- 694 492
- US-A- 2 323 515
- US-A- 2 357 461

## Beschreibung

Die Erfindung bezieht sich auf eine Schutzrinne gemäß dem Oberbegriff des Hauptanspruches.

In der gattungsbildenden DE 33 00 334 C2 wird eine Schutzrinne beschrieben, die die Aufgabe hat, sich der Kopfform des Kunden oder der Kundin möglichst gut anzupassen und andererseits aber ein sicheres Abführen des aufzufangenden Wassers zu erreichen.

In der DE 36 39 961 A1 wird eine Verbesserung dieser bekannten Schutzrinne erläutert.

Die in der Praxis bewährte Schutzrinne hat aber immer noch den Nachteil, daß, wenn die Kundin sich zurücklegt, die Ablaufrinne mit dem Waschbecken in Kontakt kommt und sich abheben kann, so daß dadurch trotz der angebrachten Halterungsmittel ein Abheben der Schutzrinne vom Kopf der Kundin möglich wird.

Der Erfindung liegt die Aufgabe zugrunde, die Halterung der Schutzrinne am Kopf auch bei Bewegungen der Kundin noch zu verbessern.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird eine Nackenstütze vorgeschlagen, die verhindert, daß trotz Kontakt der Ablaufrinne mit der Beckenkante des Spülbeckens ein Wegklappen der Schutzrinne provoziert wird. Diese Nackenstütze ist verstellbar und läßt sich somit der jeweiligen Kopfform der Kundin gut anpassen.

Um das Wegklappen der Schutzrinne noch besser zuverhindern, ist ein elastisches Band vorgesehen, das den Kopf der Kundin hintergreift und das im Schläfenbereich des Kopfes an die Schutzrinne anschließt, so daß dadurch die Schutzrinne noch dichter und fester an den Kopf der Kundin angelegt wird.

Um ein Auswechseln der Polsterung aus hygienischen Gründen zu vermeiden, wird schließlich gemäß der Erfindung vorgeschlagen, daß die hygienische Polsterung mit einem Hygienestreifen abgedeckt wird, der nach jedem Gebrauch verworfen werden kann und dadurch kostengünstiger ersetzt werden kann als die bishe vorgeschlagene abnehmbare Polsterung.

Ein Ausführungsbeispiel der Erfindung wird nachfolgend anhand der Zeichnung erläutert.

In der Zeichnung ist eine Schutzrinne 5 dargestellt, die aus vier Schutzrinnenteilen 1, 2, 1a und 2a besteht. Diese Schutzrinnenteile sind ineinandergeschoben und werden über den in der Teilzeichnung "A" dargestellten Rasterverschluß 20 in ihrer endgültigen Stellung hinsichtlich weiterer Bewegungen verriegelt. Hierdurch ist ein Anpassen der gesamten Schutzrinne 5 an den Kopf des Kunden oder der Kundin möglich.

Auf der Innenseite der Schutzrinne 5 ist eine Polsterung 7 vorgesehen, die sich abdichtend und anpassend an den Kopf des Kunden oder der Kundin anlegt, wobei nach außen hin ein Überlaufschutz 6 vorgesehen ist, wobei durch diesen Überlaufschutz eine Rinne gebildet wird, die zur Abführung des Wassers dient. Dem Stirnbereich 3 der Schutzrinne gegenüberliegend ist im Nackenbereich 4 eine Ablaufrinne 8 vorgesehen, durch die die Flüssigkeit vom Kunden weg in ein Waschbecken od. dgl. geführt werden kann. Bei 35 und 36 sind Rasterverschlüsse dargestellt, die je mit einem Haken zusammenwirken können, wobei die Haken mit einem elastischen Band 34 zusammenwirken. Die Rasterverschlüsse 35 und 36 sind im Schläfenbereich des Kunden oder der Kundin angeordnet und damit umspannt das Band 34 den Kopf derart, daß dadurch die eigentliche Schutzrinne 5 sicher und fest am Kopf des Kunden oder der Kundin gehalten wird.

Um trotz Berühren der Ablaufrinne 8 mit dem Waschbecken ein Hochklappen oder Abklappen der Schutzrinne 5 zu verhindern, ist im Hinterkopfbereich eine Nackenstütze 30 vorgesehen, die aus einem Schenkel 31 besteht, der sich an den Kopf des Kunden oder der Kundin anlegt und mit einem Winkel 32 verbunden ist, der sich in Richtung der Ablaufrinne 8 erstreckt und in einem Schlitten 23 festgelegt ist, der mit einer entsprechenden Führung in der Ablaufrinne zusammenwirkt, so daß dadurch Verstellungen und Anpassungen an den Kopf des Kunden oder der Kundin möglich sind. Auch dieser Schlitten 23 arbeitet mittels eines Rasterverschlusses und wird dadurch in seiner eingestellten Stellung gehalten.

In der Zeichnung ist ein Abschnitt eines Hygienestreifens 37 dargestellt, der an die Außenseite der Polsterung angelegt sich mit der anderen Seite an den Kopf des Kunden oder der Kundin anlegt und dadurch eine problemlose Verwendung der eigentlichen Ablaufrinne auch bei mehreren Kunden ermöglicht. Der Hygienestreifen 37 wird nach jedem Gebrauch verworfen, während die übrigen Bauteile der Schutzrinne 5 mehrfach verwendbar sind.

## Patentansprüche

1. Schutzrinne (5) zum Gebrauch bei der Dauerwellenbehandlung in der Form eines geschlitzten Ringes, der der Kopfform angepaßt in Seitenansicht gesehen etwa S-förmig und in Draufsicht gesehen viergeteilt ausgebildet ist und durch ein teleskopierendes Ineinandergreifen der Schutzrinnenteile (1, 1a; 2, 2a) verstellbar ist, deren äußere Umfangskante (6) als Überlaufschutz hochgewölbt ist und im Nackenteil in eine sich in radialer Richtung erstreckende, nach außen hin offene Ablaufrinne (8) übergeht, wobei im Anlagebereich der Schutzrinne (5) zum Kopf eine Polsterung (7) vorgesehen ist und Halterungsmittel angeordnet sind, dadurch gekennzeichnet, daß im Bereich der Ablaufrinne (8) eine im wesentlichen V-förmige Nackenstütze (30) angeordnet ist, die sich mit ihrem einen Schenkel (31) an den Kopf der Kundin anlegt und deren anderer Schenkel (32) in einem an der Ablaufrinne (8) geführten Schlitten (23) schieberartig geführt ist.

2. Schutzrinne nach Anspruch 1, dadurch gekennzeichnet, daß das Halterungsmittel aus einem den Kopf der Kundin hintergreifenden elastischen Band (34) besteht, das etwa im Schläfenbereich beiderseits an die Schutzrinne (bei 35 und 36) anschließt.

3. Schutzrinne nach Anspruch 2, dadurch gekennzeichnet, daß die Anschlüsse des Bandes (34) verstellbar sind.

4. Schutzrinne nach einem oder mehreren der vorhergehenden Ansprüche, dadurch gekennzeichnet, daß die Polsterung (7) zur Kundin hin durch einen auswechselbaren Hygienestreifen (37) abgedeckt ist.

## Claims

1. Protective channel (5) for use in permanent waving, in the form of a slotted ring matching the shape of the head and approximately S-shaped when viewed from the side and divided into four parts when viewed from above, and which can be adjusted by telescopic intermeshing of the parts of the protective channel (1, 1a; 2, 2a), the external circumferential edge (6) of which curves upwards to act as an overflow protection and at the nape of the neck merges into a radially extending and outwardly open run-off channel (8), there being provided padding (7) and a holding means in the region where the protective channel (5) is in contact with the head, characterised in that disposed in the region of the run-off channel (8) there is a substantially V-shaped neck support (30), one side (31) of which is in contact with the client's head and the other side (32) of which is located in the manner of a slide in a slide block (23) set on the run-off channel (8).

2. Protective channel according to claim 1, characterised in that the holding means consists of a band of elastic (34) which grips behind the client's head and which is joined to the protective channel (at 35 and 36) on both sides approximately in the region of the temples.

3. Protective channel according to claim 2, characterised in that the connections for the band (34) are adjustable.

4. Protective channel according to one or more of the preceding claims, characterised in that towards the client the padding (7) is covered by an interchangeable hygienic strip (37).

## Revendications

1. Protège-visage (5) utilisable lors de la réalisation d'une permanente, se présentant sous la forme d'un anneau fendu qui est adapté à la forme de la tête, qui est réalisé sensiblement en forme de S lorsqu'on l'observe en vue de côté, qui est divisé en quatre lorsqu'on l'observe en vue de dessus, et qui est réglable grâce à l'engagement télescopique de parties (1, 1a, 2, 2a) les unes dans les autres, le protège-visage ayant une arête périphérique extérieure (6) relevée, qui sert de protection contre le déversement et qui se transformet, dans la partie de la nuque, en une goulotte d'évacuation (8) ouverte vers l'extérieur, et s'étendant en direction radiale, un rembourrage (7) étant prévu dans la zone d'appui du protège-visage (5) sur la tête, et des moyens de fixation étant prévus, caractérisé en ce que, dans la zone de la goulotte d'évacuation (8), est prévu un appui de nuque (30) sensiblement en forme de V, qui appuie, par une de ses branches (31), sur la tête de la cliente et dont l'autre branche (32) est guidée, à la façon d'un tiroir, dans un coulisseau (23) guidé sur la goulotte d'évacuation (8).

2. Protège-visage selon la revendication 1, caractérisé en ce que le moyen de fixation est constitué d'une bande élastique (34) qui entoure par l'arrière la tête de la cliente et se reccorde au protège-visage en des points (35, 36) se trouvant de part et d'autre à peu près dans la zone des tempes.

3. Protège-visage selon la revendication 2, caractérisé en ce que les raccordements de la bande (34) sont réglables.

4. Protège-visage selon l'une ou plusieurs des revendications précédentes, caractérisé en ce que le rembourrage (7) est recouvert du côté de la cliente par une bande d'hygiène (37) remplaçable.
